# EUROPÄISCHE PATENTSCHRIFT

(11) **EP 3 410 428 B1**
(45) Veröffentlichungstag und Bekanntmachung des Hinweises auf die Patenterteilung: **01.12.2021**
(21) Anmeldenummer: 18000477.2
(22) Anmeldetag: 28.05.2018
(51) Int. Cl.: G10D 7/10, G10D 9/04

(54) **B/F TENORPOSAUNE FÜR KINDER**
B/F TENOR TROMBONE FOR CHILDREN
TROMBONE TÉNOR B/F POUR ENFANTS

(30) Priorität: 31.05.2017 DE 202017103260 U
(43) Veröffentlichungstag der Anmeldung: 05.12.2018
(73) Patentinhaber: Thomann GmbH, 96138 Burgebrach (DE)
(72) Erfinder: REISER, Wolfgang, 96120 Tütschengereuth (DE)
(74) Vertreter: Gleim, Christian Ragnar

(56) Entgegenhaltungen:
- CN-U- 202 523 397
- US-A- 4 831 911
- US-A- 5 435 222

## Beschreibung

Die Erfindung betrifft eine B/F Tenorposaune für Kinder gemäß dem unabhängigen Anspruch.

Die Erfindung liegt auf dem Gebiet der Blechblasinstrumente, bei denen der Ton mittels Anregung der natürlichen Resonanzen des Instruments durch Lippenschwingungen des Bläsers erzeugt wird.

Unter Tenorposaune wird hier eine Zugposaune verstanden, bei der zur Tonhöhenänderung ein sogenannter Zug (Handzug) durch Hinausschieben die Luftsäule verlängert, wobei ein tieferer Ton erzeugt wird. Der Zug besteht aus Innenzug und Außenzug. Der Innenzug hat zwei, über einen Quersteg verbundene, Röhren, wobei auf der einen Röhre ein Mundstück aufgesetzt ist. Auf den Innenzug wird der Außenzug aufgeschoben, der aus zwei Röhren besteht, die über einen halbrunden Rohrbogen u-förmig verbunden sind. Zum Spielen bewegt man den Außenzug auf dem Innenzug hin und her.

Aus dem Stand der Technik sind die US 5 435 222 A, US 4 831 911 A und die CN 202 523 397 U bekannt. Das Dokument US 5 435 222 A offenbart eine B/G Tenorposaune, bei welcher der Posaunenhandzug verkürzt ist, und zum Ausgleich der verkürzten Länge des Handzugs das Schallteil entsprechend länger ausgebaut ist.

Tenorposaunen sind am weitesten verbreitet in B gestimmt. Wie jedes Blechblasinstrument hat eine B/F Tenorposaune eine "Naturtonreihe", die der Posaunist durch Veränderung der Lippen (-spannung), Zunge und Atmung, bei geschlossenem Zug (z.B. in der 1. Lage), blasen kann. Die "Naturtonreihe" für die B/F Tenorposaune ist:

| | | |
|---|---|---|
| 1. | Naturton | B (Kontra B) |
| 2. | Naturton | B |
| 3. | Naturton | F (Note f) |
| 4. | Naturton | B (Note b) |
| 5. | Naturton | D (Note d') |
| 6. | Naturton | F (Note f') |
| 7. | Naturton | As (klingt nicht) |
| 8. | Naturton | B (Note b') |

Die Grundlänge L₀ der Posaune lässt sich schlecht messen. Die Gesamtrohrlänge kann trotz gleicher Grundstimmung bei unterschiedlichem Mensur-Verlauf und Rohrdurchmesser minimal abweichen. Die Rohrlängen werden mittels einer Schnur in der Mitte der geraden Röhren und Bögen abgenommen. Auch sind die tatsächlichen Längen kürzer als die berechneten Längen, da in der Praxis nur ein Verlängern des Instrumentes über Ziehen des Hauptstimmzuges in begrenztem Umfang möglich ist, um sich mit anderen Instrumenten "auszustimmen". Die Grundlänge L₀ der Posaune kann aber wie folgt für die Stimmung B berechnet werden. L₀ = (Nummer des Naturtons + 1) λ_{B}/2. Bei der 20°C Schallgeschwindigkeit von c= 34500 cm/s und der Frequenz für den 7. Naturton B (f_{b}= 466,2 Hz) ergibt sich die Wellenlänge λ_{B} zu 74 cm. Die Grundlänge L₀ = 8/2 x 74 cm entspricht damit 296 cm.

Über den Zug kann die Rohrlänge über die Grundlänge L₀ der Posaune hinaus verändert werden. Um chromatisch zwischen den einzelnen Naturtönen zu spielen, verlängert man das Instrument entsprechend über den Zug. Im Prinzip lässt sich die Zugposition aufgrund der genannten Formel für alle Töne entsprechend einer der Frequenz zugeordneten Rohrlänge als Differenz zur Grundläge L₀ berechnen. Im Folgenden werden Zugposition und Lage analog verwendet. Die Rohrlänge für das g (f_{g}= 196 Hz; 3. Naturton) ergibt sich zu 352 cm, so dass die Differenz (352 cm ― 296 cm) / 2 einer Zugposition von 28 cm (ausgehend von der Zugposition für die erste Lage) entspricht. Die Division durch 2 ergibt sich aufgrund der beiden Schenkel des Zuges. Sieht man bei dieser Naturtonreihe vom Kontra B (1. Naturton) ab, ergibt sich das größte Intervall vom 2. Naturton zum 3. Naturton. Um diese Quinte (B - f) in Halbtonschritten spielen zu können, werden in der Regel sieben Zugpositionen (Lagen) unterschieden, zwischen denen der Zug stufenlos verschoben werden kann. Die Lagen unterscheiden sich jeweils um einen Halbton.

| Zug position | | Vertiefung in Halbtöne |
|---|---|---|
| | I. | 0 (Naturton) |
| | II. | 1 |
| | III. | 2 |
| | IV. | 3 |
| | V. | 4 |
| | VI. | 5 |
| | VII. | 6 |

Die B/F-Tenorposaunen gibt es mit einem Quartventil. Dabei handelt es sich um ein Drehventil (Zylinder-Ventil) mit einem um 90° drehbaren Ventilkörper, durch den zwei Rohrkanäle verlaufen. Bei Betätigung des Drehventils dreht sich der Ventilkörper und leitet den Luftstrom so, dass ein Ventilbogen zugeschaltet wird, wodurch sich die Luftsäule verlängert und der Ton tiefer wird. Der Ventilbogen hat genau die Länge, die bei gedrücktem Ventil die Grundstimmung des Instruments um eine Quarte (von B auf F) erniedrigt.

Zwischen 1. und 2. Naturton liegt der größte Tonsprung von einer Oktave (12 Halbtöne). Mittels Quartventil können alle chromatischen Töne dazwischen gespielt werden, was ohne Quartventil nicht möglich ist. Bei Betätigung des Quartventils wird das Instrument grundsätzlich um 5 Halbtöne verlängert. Alle Zugpositionen liegen aufgrund der größeren Länge bei gedrücktem Ventil auch etwas weiter auseinander, so dass normalerweise nur noch 6 Zugpositionen gespielt werden können. Der zugeschaltete Ventilbogen des Quartventils hat auch einen eigenen Stimmzug. Mit Quartventil ändern sich die Zugpositionen wie im folgenden Beispiel bei der F-Stimmung.

| Zug position | Zugposition mit Quartventil | |
|---|---|---|
| I. | 1V | entspricht bei der Tenorposaune der 6 Zugposition |
| II. | 2-V | entspricht bei der Tenorposaune der 7 Zugposition |

Tenorposaunen mit Quartventil haben spieltechnische Vorteile, weil diese mit alternativen Zugpositionen gespielt werden können. So braucht der Zug für das c nicht mehr bis auf die sechste Zugposition ausgezogen zu werden, sondern dieser Ton kann mit Ventil auch auf der ersten Zugposition gespielt werden. In einer Zugtabelle ist die Notation dafür 1V (für 1. Zugposition mit Ventil) statt 6 (für die 6. Zugposition). Besonders vorteilhaft ist, dass bei bestimmten Tonsprüngen keine größere Distanz mit dem Zug zurückgelegt werden muss, sondern mittels Quartventil zwischen der Zugposition I. und V. alles gespielt werden kann. Dadurch wird ein flüssiges und schnelles Spielen ermöglicht. Die Betätigung des Quartventils soll nochmal anhand der folgenden Zugtabelle verdeutlicht werden

| Töne | Zug position |
|---|---|
| d' | I. |
| des' /cis' | II. |
| c' | III. |
| h | IV. |
| b | I. |
| a | II. |
| as / gis | III. |
| g | IV. |
| fis | V. |
| f | I. |
| e | II. |
| es / dis | III. |
| d | IV. |
| des / cis | **V.** |
| c | **Ventil** + **I. entspricht VI. Zugposition** |
| H | **Ventil** + **II. entspricht VII. Zugposition** |

Die B/F Tenorposaune ist mit einer Gesamtlänge von ca. 1150 mm für Kinder schwer zu handhaben. Kinder haben damit Probleme, da sie infolge der kleineren Körpergröße und insbesondere ihren kürzeren Armlängen die äußersten Zugpositionen noch nicht erreichen können. Anhand der reinen Zugstrecke sind Kinder im Alter von 10 bis 14 Jahren regelmäßig nicht in der Lage über die V. Lage hinaus zu spielen. Tatsächlich wird in den ersten Jahren der Ausbildung hauptsächlich zwischen den d' (5 Naturton) und B (2 Naturton) gespielt und auf die Verwendung der Zugposition VI. und VII. verzichtet.

Auch ist durch die Baugröße bedingt die "Instrumentenbalance" ein Problem. Durch die Länge vom Zug zieht es das Instrument am Handzugende nach unten, was über Muskelkraft ausgeglichen werden muss. Eine schlechte Ausbalancierung des Instrumentes ist für den Posaunisten ermüdend, da ständig das Gewicht mit der Hand ausgeglichen werden muss.

Es ist bekannt, dass eine Sekundposaune aufgrund der kleineren Abmessungen besser zu handhaben ist. Bei der Sekundposaune handelt es sich um eine, um einen Ganzton höher gestimmte C-Posaune. Dabei ist vor allem der Handzug verkürzt. Die Sekundposaune wird über das ständig zugeschaltete Ventil um einen "Ganzton" wieder auf B-verlängert. Dadurch sind die Zugpositionen analog wie bei der B-Tenorposaune. Bei Betätigung des Ventils wird die Verlängerung abgeschaltet und das Instrument auf die ursprüngliche C Stimmung zurückgestellt. Auf der Zugposition 1 wird so das c, und auf Zugposition 2 das H gespielt.

Aufgrund der C-Stimmung hat die Sekundposaune einen anderen Klangcharakter als die B/F-Tenorposaune. Die Töne c und H werden anders angespielt als bei der B/F-Tenorposaune. Spieltechnisch liegt der Unterschied darin, dass bei der B/F-Tenorposaune der Naturton F angeblasen und das Instrument mittels Zug auf den Ton c oder H verlängert wird, während bei der Sekundposaune der Naturton durch das Abschalten des Ventils (was einem Verkürzen des Instrumentes entspricht) angespielt wird. Insoweit ist bei einem späteren Wechsel auf eine B/F-Tenorposaune eine Umstellung der Anspieltechnik erforderlich. Außerdem ist damit ein chromatisches Spielen in der tiefen Tonlage nur bis zum Fis / Ges möglich. Es ist die Aufgabe der Erfindung eine Tenorposaune bereitzustellen, mit der die Nachteile im Stand der Technik überwunden werden und insbesondere für Kinder eine Posaune zur Verfügung zu stellen, die leicht zu handhaben ist und bei der die Spieltechnik beim Umstieg zur B/F Tenorposaune nicht umgestellt werden muss. Die Aufgabe wir durch eine B/F Tenorposaune für Kinder nach dem unabhängigen Anspruch gelöst. Vorteilhafte Aspekte bilden den Gegenstand der Unteransprüche. Die Erfindung umfasst eine B/F Tenorposaune für Kinder, umfassend einen Schallteil und einen Zug, bestehend aus einem Innenzug und einem darauf beweglich angeordneten Außenzug. Die Gesamtlänge aus Schallteil und Zug hat eine Rohrlänge Lₛ₁ + Lₛ₂ + Lₛ₃ + L_{z1} + L_{z2} + L_{z3} (für die Stimmung im 2. Naturton B). Der Abschnitt Lₛ₂ umfasst, wie im Folgenden beschrieben, einen umlaufenden Rohrbogen. Der Zug hat in der 1. Lage eine Rohrlänge L_{z1} + L_{z2} + L_{z3} im Bereich von 130 cm bis 140 cm. Das Schallteil hat eine Rohrlänge Lₛ₁ + Lₛ₂ + Lₛ₃ im Bereich von 130 bis 140 cm. Aufgrund der Rohrlänge des Zuges ist die B/F Tenorposaune leicht zu handhaben. Wegen der B Stimmung und des verlängerten Rohrteils muss beim Umstieg zur normalen B/F Tenorposaune die Anspieltechnik nicht umgestellt werden. Diese B/F Tenorposaune hat einen, im Vergleich zur Standard B/F Tenorposaune (Zuglänge 1585 mm), verkürzten Zug (Zuglänge 1328 mm) und ein voll ausgebautes F-Quartventil. Die Gesamtrohrlänge entspricht der Standard B/F Tenorposaune, wobei aufgrund der verkürzten Länge des Zugs das Schallteil entsprechend länger ausgebaut ist. Das Schallteil (im Rohrverlauf) hat einen vollständig umlaufenden Rohrbogen. Der umlaufende Bogen verlängert die Rohrlänge des Schallteils bei gleichbleibenden äußeren Maßen des Schallteils. Im einfachsten Fall umschließt der vollständig umlaufende Rohrbogen einen Winkel von 360°. Das Schallteil umfasst ein Quartventil. Das Quartventil ist mittels eines Ventilhebels zwischen einer ersten Stellung und einer zweiten Stellung verstellbar. Das Quartventil ist in der ersten Stellung mit dem vollständig umlaufenden Rohrbogen und in der zweiten Stellung zusätzlich mit einem Ventilbogen verbunden. Die klangliche Wirkung des Quartventils entspricht der einer Standard B/F Posaune. Der Ventilbogen ist eine Quart-Ventilschlaufe.

Ein bevorzugter Aspekt sieht vor, dass der vollständig umlaufende Rohrbogen zwei gerade, parallel (zueinander) verlaufende Abschnitte und zwei Rohrbögen (die jeweils an einem Endstück mit einem der geraden Abschnitte verbunden sind) enthält. So kann bei einem vollen Umlauf die Länge entsprechend der Verkürzung des Zugs gewählt werden.

Gemäß einem bevorzugten Beispiel hat der Ventilbogen eine Länge von 95 cm. Diese Länge des Ventilbogens bewirkt die gleiche klangliche Wirkung des Quartventils wie bei der Standard B/F Posaune.

Ein anderer besonders bevorzugter Aspekt der Erfindung sieht vor, dass die Instrumentenlänge (Außenkante Rohrbogen Schallteil bis Außenkante Rohrbogen Zugteil) im Bereich von 98 bis 103 cm ist. Die Standard B/F Posaune ist ca. 15 cm länger, wodurch sich Vorteile hinsichtlich Handhabung und Balance ergeben, die insgesamt zu einer besseren Spielbarkeit für Kinder führen. Auch ist der Tonumfang gegenüber der Sekundposaune größer. Es lassen sich zusätlich die Töne F/E/Es/D/Cis in der tiefen Lage spielen.

Im Folgenden wird die Erfindung anhand des in der beigefügten Zeichnungen dargestellten Beispiels näher erläutert. Es zeigt die Fig. 1 eine B/F Tenorposaune für Kinder.

Die dargestellte B/F Tenorposaune 1 hat einen Schallteil 2 aus einem ersten Schallteilrohrabschnitt Lₛ₁, einem zweiten Schallteilrohrabschnitt Lₛ₂ (umfassend einen Verlängerungsabschnitt) und einem dritten Schallteilrohrabschnitt Lₛ₃. Die dargestellte B/F Tenorposaune 1 hat einen Zug 3 aus einem Innenzug und einem darauf beweglich angeordneten Außenzug, wobei in dieser Darstellung nur der entsprechend der 1. Lage vollständig aufgeschobene Außenzug zu sehen ist. Der Zug 3 umfasst einen ersten Zugrohrabschnitt L_{z1}, einen zweiten Zugrohrabschnitt L_{z2} und einen dritten Zugrohrabschnitt L_{z3}. Die Gesamtrohrlänge, umfassend Schallteil 2 (umfassend einen Verlängerungsabschnitt) und Zug 3, hat eine Rohrlänge Lₛ₁ + Lₛ₂ + Lₛ₃ + L_{z1} + L_{z2} + L_{z3} für die Stimmung im 2. Naturton B, das bedeutet eine Länge, die derart gewählt ist, um eine Stimmung entsprechend einer Standard B/F Tenorposaune zu erzeugen.

Im gezeigten Beispiel ist, Lₛ₁ (612 mm), Lₛ₂ (579 mm), Lₛ₃ (189 mm), L_{z1} (580 mm), L_{z2} (576 mm) und L_{z3} (172 mm). Die Länge der Rohrbögen Lₛ₃ (189 mm) und L_{z3} (172 mm) ergibt sich aus dem Abstand der gedachten Endflächen, die sich an die geraden Rohrabschnitte anschließen.

Der Schallteil 2 umfasst einen vollständig (360°) umlaufenden Rohrbogen 5, der zwei gerade (im Wesentlichen) parallele Abschnitte 52 und zwei daran angeschlossene halbrunde Rohrbögen 51 hat. Die Länge des vollständig umlaufenden Rohrbogens 5 setzt sich aus der Länge der parallelen Abschnitte 52 (ca. 5-10 cm) und der Länge der beiden halbrunden Rohrbögen 51 (ca. 5-10 cm) zusammen.

Das Schallteil 2 hat ein Quartventil 6, das mittels eines Ventilhebels 61 zwischen einer ersten Stellung und einer zweiten Stellung verstellbar ist. Das Quartventil 1 ist in der ersten Stellung mit dem vollständig umlaufenden Rohrbogen 5 verbunden. Nach dem Umstellen in die zweite Stellung ist es zusätzlich mit einem Ventilbogen 4 verbunden. Der gezeigte Ventilbogen hat eine Länge von ca. 95 cm.

Die Vorteile der Erfindung ergeben sich vor allem aus der (Gesamt-) Instrumentenlänge (Außenkante Rohrbogen Schallteil bis Außenkante Rohrbogen Zugteil) von 101 cm.

Im Folgenden wird die Erfindung anhand des Vergleichs mit den Instrumentenmaßen aus dem Stand der Technik erläutert:

| Kinderposaune B/F | | Tenorposaune B/F | |
|---|---|---|---|
| Ls1 = 612 | | Ls1 = 618 | |
| Ls2 = 579 (incl. umlaufender Rohrbogen) | | Ls2 = 305 | |
| Ls3 = 189 | 1380 mm | Ls3 = 200 | 1123 mm |
| Lz1 = 580 | | Lz1 = 722 | |
| Lz2 = 576 | | Lz2 = 717 | |
| Lz3 = 172 | 1328 mm | Lz3 = 146 | 1585 mm |
| Gesamtrohrlänqe | 2708 mm | Gesamtrohrlänqe | 2708 mm |

## Patentansprüche

1. B/F Tenorposaune (1) für Kinder, umfassend einen Schallteil (2) und einen Zug (3), bestehend aus einem Innenzug und einem darauf beweglich angeordneten Außenzug, wobei die Gesamtlänge aus Schallteil (2) und Zug (3) eine Rohrlänge (Lₛ₁ + Lₛ₂ + Lₛ₃ + L_{z1} + L_{z2} + L_{z3}) einer Tenorposaune (1) mit der Stimmung im 2. Naturton B hat, und wobei der Zug (3) in der 1. Lage eine Rohrlänge (L_{z1} + L_{z2} + L_{z3}) im Bereich von 130 cm bis 140 cm hat, und wobei das Schallteil (2) eine Rohrlänge (Lₛ₁ + Lₛ₂ + Lₛ₃) im Bereich von 130 cm bis 140 cm hat, wobei das Schallteil (2) einen vollständig umlaufenden Rohrbogen (5) enthält, wobei das Schallteil (2) ein Quartventil (6) umfasst, welches Quartventil (6) mittels eines Ventilhebels (61) zwischen einer ersten Stellung und einer zweiten Stellung verstellbar ist, und wobei das Quartventil (1) in der ersten Stellung mit dem vollständig umlaufenden Rohrbogen (5) und in der zweiten Stellung zusätzlich mit einem Ventilbogen (4) verbunden ist, wobei der Ventilbogen (4) eine Quart-Ventilschlaufe ist.

2. B/F Tenorposaune (1) nach Anspruch 1, wobei der vollständig umlaufende Rohrbogen (5) zwei gerade, parallele Abschnitte (52) und zwei halbrunde Rohrbögen (51) enthält.

3. B/F Tenorposaune (1) nach Anspruch 1, wobei der Ventilbogen (4) eine Länge von 95 cm hat.

4. B/F Tenorposaune (1) nach einem der vorangehenden Ansprüche, wobei die Instrumentenlänge im Bereich von 98 bis 103 cm ist.

## Claims

1. Bb/F tenor trombone (1) for children, comprising a sound part (2) and a slide (3), composed of an inner slide and an outer slide being movably disposed thereon, wherein the total length formed by sound part (2) and slide (3) has a tubing length (Lₛ₁ + Lₛ₂ + Lₛ₃ + L_{z1} + L_{z2} + L_{z3}) of a tenor trombone (1) with tuning in 2^{nd} natural tone Bb, and wherein in the 1^{st} register, the slide (3) has a tubing length (L_{z1} + L_{z2} + L_{z3}) in the range of 130 cm to 140 cm, and wherein the sound part (2) has a tubing length (Lₛ₁ + Lₛ₂ + Lₛ₃) in the range of 130 cm to 140 cm, and wherein the sound part (2) has a completely circumferential tubing bend (5), wherein the sound part (2) includes a quart valve (6), the quart valve (61) being adjustable with the aid of a valve lever (61) between a first position and a second position, and wherein in the first position, the quart valve (1) is connected to the completely circumferential tubing bend (5) and in the second position, is additionally connected to a valve bend (4), wherein the valve bend (4) is a quart valve loop.

2. Bb/F tenor trombone (1) according to claim 1, wherein the completely circumferential tubing bend (5) includes two straight parallel sections (52) and two semi-circular tubing bends (51).

3. Bb/F tenor trombone (1) according to claim 1, wherein the valve bend (4) has a length of 95 cm.

4. Bb/F tenor trombone (1) according to one of the preceding claims, wherein the instrument length is in the range of 98 cm to 103 cm.

## Revendications

1. Trombone ténor Sib/Fa (1) pour enfants, comprenant une partie sonore (2) et une coulisse (3), composée d'une coulisse intérieure et d'une coulisse extérieure disposée de manière mobile sur celle-ci, dans lequel la longueur totale formée par la partie sonore (2) et la coulisse (3) a une longueur de tubulure (Lₛ₁ + Lₛ₂ + Lₛ₃ + L_{z1} + L_{z2} + L_{z3}) d'un trombone ténor (1) avec un accord en 2^{e} tonalité naturelle Sib, et dans lequel dans le 1^{er} registre, la coulisse (3) a une longueur de tubulure (L_{z1} + L_{z2} + L_{z3}) dans la plage de 130 cm à 140 cm, et dans lequel la partie sonore (2) a une longueur de tubulure (Lₛ₁ + Lₛ₂ + Lₛ₃) dans la plage de 130 cm à 140 cm, dans lequel la partie sonore (2) présente un archet de tubulure (5) complètement circonférentiel, dans lequel la partie sonore (2) comprend une soupape à quartz (6), la soupape à quartz (61) étant réglable à l'aide d'un levier de soupape (61) entre une première position et une seconde position, et dans lequel dans la première position, la soupape à quartz (1) est reliée au archet de tubulure (5) complètement circonférentiel et dans la seconde position, est reliée en plus à un archet de soupape (4), dans lequel l'archet de soupape (4) est une boucle de soupape à quartz.

2. Trombone ténor Sib/Fa (1) selon la revendication 1, dans lequel l'archet de tubulure (5) complètement circonférentiel comprend deux sections parallèles droites (52) et deux archets de tubulure semi-circulaires (51).

3. Trombone ténor Sib/Fa (1) selon la revendication 1, dans lequel l'archet de soupape (4) a une longueur de 95 cm.

4. Trombone ténor Sib/Fa (1) selon l'une des revendications précédentes, dans lequel la longueur de l'instrument est dans la page de 98 cm à 103 cm.
